# EUROPÄISCHE PATENTSCHRIFT

(11) **EP 2 285 452 B1**
(45) Veröffentlichungstag und Bekanntmachung des Hinweises auf die Patenterteilung: **19.10.2011**
(21) Anmeldenummer: 09761364.0
(22) Anmeldetag: 13.05.2009
(51) Int. Cl.: A62B 35/04

(54) **VERBINDUNGSMITTEL FÜR EINE ABSTURZSICHERUNG**
CONNECTING MEANS FOR A FALL PROTECTION MEANS
MOYEN D ATTACHE POUR UNE SÉCURITÉ ANTICHUTE

(30) Priorität: 12.06.2008 DE 202008007870 U
(43) Veröffentlichungstag der Anmeldung: 23.02.2011
(73) Patentinhaber: Skylotec GmbH, 56567 Neuwied (DE)
(72) Erfinder: RINKLAKE, Kai, 56567 Neuwied (DE)
(74) Vertreter: Zeitler - Volpert - Kandlbinder
(86) Internationale Anmeldenummer: PCT/EP2009/003416
(87) Internationale Veröffentlichungsnummer: WO 2009/149801

(56) Entgegenhaltungen:
- EP-A- 1 360 431
- DE-U1- 9 401 500
- US-A1- 2005 189 169
- US-A1- 2005 217 748

## Beschreibung

Die vorliegende Erfindung betrifft eine kombination von einem Falldämpfungselemerit und einem Verbindungsmittel , gemäß dem Oberbegriff des Anspruchs 1.

Verbindungsmittel mit Falldämpfer dienen dazu, Personen in absturzgefährdeten Bereichen zu sichern. Sie werden an einem Ende am Gurt der zu sichernden Person und am anderen Ende an einem festen Anschlagpunkt befestigt. Derartige Verbindungsmittel enthalten immer ein falldämpfendes Element, das im Falle eines Absturzes die auf die Person beim Auffangen des Sturzes einwirkenden Kräfte reduziert, sowie ein verlängerndes Element, wie ein Seil oder ein Gurtband, mit dem die notwendige Nutzlänge erreicht wird. Das falldämpfende Element kann auch über die gesamte Länge konstruiert sein. Verbindungsmittel sind beschrieben beispielsweise in der EN 354 in Verbindung mit EN 355 für den Einsatz in der Industrie und Arbeitssicherheit sowie in der EN 958 für den Einsatz im Bereich Sport und Bergsteigen.

Ein Nachteil bekannter Verbindungsmittel besteht darin, dass man eine bestimmte Länge braucht um genug Bewegungsfreiheit zu haben. Wird das Verbindungsmittel nicht verwendet und hängt am Gurt, stört diese Länge, da man an Bauteilen hängen bleiben kann. Zur Lösung dieses Nachteiles gibt es Verbindungsmittel, die elastisch sind. Diese können folgendermaßen konstruiert sein,
(1) als Falldämpfer mit elastischem Verbindungsmittel, z.B. Gurtband in Schlauchkonstruktion mit innen liegendem Gummielement,
(2) als Falldämpfer mit über die gesamte Länge konstruiertem Dämpfungselement, komplett im Schlauchband als tragendes Element oder nur Schutzhülle, ebenfalls mit innen liegendem Gummiband, oder
(3) als Falldämpfer mit elastischem Verbindungsmittel aus Gurtband oder Seil, welches als elastisches Band oder Seil gefertigt ist.

Nachteil der 1. und 3. Variante ist, dass ein Falldämpfer mit einem Verbindungsmittel kombiniert werden muss und keine Konstruktion besteht, bei der über die gesamte Länge gedämpft wird. Nachteil der 1. Und 2. Variante ist, dass ein separates elastisches Element innen im Schutzschlauch eingearbeitet sein muss. Dies ist zum einen ein Zusatzteil welches extra produziert und verarbeitet werden muss. Zum Zweiten wird dadurch der Schutzschlauch zusammen geschoben, was einen Balgeffekt hat und insbesondere bei einem Sturz über eine Kante nachteilig für den Kraftverlauf ist.

Aus der EP 1 360 431 B1 ist ein gattungsgemäßes Verbindungsmittel mit einem Falldämpfer für die Aufnahme der bei einem Sturz einer gesicherten Person entstehenden Stosskräfte bekannt, wobei eine den Falldämpfer umgebende Schutzhülle vorgesehen ist. Die Schutzhülle ist mit einer Sollreißstelle ausgebildet, so dass bei einer Dehnung des Falldämpfers in Längsrichtung beim Abfangen eines Sturzes die Schutzhülle reißt, so dass sich der Falldämpfers frei in Längsrichtung dehnen und dementsprechend den Fangstoss mit reduzierten Kräften abfangen kann. In bekannter Weise wird durch die Dehnung des Falldämpfers Energie über einen längeren Zeitraum abgebaut, so dass sich geringere Beschleunigungswerte beim Stoppen des Sturzes ergeben.

Der Erfindung liegt die Aufgabe zugrunde, ein Verbindungselement der o.g. Art hinsichtlich Handhabung und Funktionssicherheit zu verbessern

Diese Aufgabe wird erfindungsgemäß durch eine kombination von einem Falldämpfongselement und einem Verbindungsmittel der o.g. Art mit den in Anspruch 1 gekennzeichneten Merkmalen gelöst. Vorteilhafte Ausgestaltungen der Erfindung sind in den weiteren Ansprüchen beschrieben.

Bei einem Verbindungsmittel der o.g. Art ist es erfindungsgemäß vorgesehen, dass das Schlauchband aus einem elastischen Werkstoff ausgebildet ist.

Dies hat den Vorteil, dass sich das Schlauchband zusammen zieht, so dass das Verbindungsmittel mit in Ruhestellung befindlichem, längenveränderlichem Element eine glatte Oberfläche aufweist. Ein Balgeffekt des Schlauchbandes ist dadurch ausgeschlossen. Dadurch sind Verwicklungen des Schlauchbandes, welche die Funktion des längenveränderlichen Elementes bzw. des Falldämpfers ggf. beeinträchtigen könnten, wirksam vermieden und die Funktionssicherheit des Verbindungsmittels ist dementsprechend erhöht. Auch die Handhabung des Verbindungsmittels ist einfacher, da ohne Balgeffekt an dem Schlauchband eine glatte Oberfläche vorliegt und das Verbindungsmittel nicht dazu neigt, sich in sich zu verwinden.

In einer bevorzugten Ausführungsform umfasst das längenveränderliche Element ein Falldämpfungselement und/oder ein elastisch dehnbares Element, insbesondere ein Gummiband.

In einer beispielhaften Ausführungsform ist das Schlauchband als ein tragendes Element des Verbindungsmittels ausgebildet.

In einer bevorzugten Ausführungsform verbindet das längenveränderliche Element die Verbindungselemente miteinander und bildet ein tragendes Element des Verbindungsmittels aus.

In einer alternativen Ausführungsform erstreckt sich das längenveränderliche Element nicht über die gesamte Länge des Verbindungsmittels zwischen den Verbindungselementen, sondern der Falldämpfer ist an wenigstens einem Ende, insbesondere an beiden Enden, beabstandet von dem jeweiligen Verbindungselement mit dem Schlauchband verbunden.

Zweckmäßigerweise ist wenigstens eines der Verbindungselemente, insbesondere beide Verbindungselemente, als Karabinerhaken oder Schlaufe ausgebildet.

Eine zusätzliche Dämpfungsfunktion des Fangstosses erhält das Schlauchband dadurch, dass das Schlauchband derart ausgebildet ist, dass es bei unbelastetem Falldämpfer zusammengezogen ist und bei sich ausdehnendem Falldämpfer diesem folgend ebenfalls ausdehnt.

In einer beispielhaften Ausführungsform ist das weitere Verbindungselement am Falldämpfungselement als Karabinerhaken oder Schlaufe ausgebildet.

Die Erfindung wird im Folgenden anhand der Zeichnung näher erläutert. Diese zeigt in:
- Fig.1: eine bevorzugte Ausführungsform eines erfindungsgemäßen Verbindungsmittels in schematischer Schnittansicht in Ruhestellung und
- Fig. 2: das Verbindungsmittel gemäß Fig. 2 unter Belastung bzw. nach dem Abfangen eines Sturzes.

Die in Fig. 1 dargestellte, bevorzugte Ausführungsform eines erfindungsgemäßen Verbindungsmittel 10 weist an einem Ende ein erstes Verbindungselement 12 auf, das für das lösbare befestigen des Verbindungsmittels 10 an einem Anschlagpunkt (nicht dargestellt) ausgebildet ist. An dem Verbindungselement 12 ist ein erstes Aufnahmemittel 14 ausgebildet, welches mit einem längenveränderlichen Element in Form eines Falldämpfungselementes 16 verbunden ist. An einem dem ersten Verbindungselemente 12 gegenüberliegenden Ende des Falldämpfungselementes 16 befindet sich ein zweites Verbindungselement 18 mit zweitem Aufnahmemittel 20, an dem das Falldämpfungselement 16 befestigt ist. Das Falldämpfungselement 16 mit einer Länge L 22 ist beispielsweise aus einer Vielzahl von Fäden eines speziellen Filamentgarnes ausgebildet. Zum Schutz des Falldämpfungselementes 16 vor beispielsweise mechanischem Abrieb, wie Scheuern, und UV-Strahlen, ist eine Schutzhülle 24 in Form eines Schlauchbandes vorgesehen.

Das Falldämpfungselement 16 umfasst beispielsweise thermoplastische Polymere. Für die Verbindungselemente 12, 18 sind beispielsweise karabinerähnliche Teile aus Kunststoff, Textilien oder Metall vorgesehen. Sie sind aus Materialien wie beispielsweise hochfesten Kunststoffen und Garnen oder Metall-Legierungen hergestellt.

Die Aufnahmemittel 14 und 20 dienen in der dargestellten, beispielhaften Ausführungsform jeweils zum Befestigen des Falldämpfungselements 16 mit den Verbindungselementen 12 und 18. Sie können im Verbindungsmittel 10 integriert oder als separate Elemente am Verbindungsmittel 10 befestigt sein, wobei auch mehrere Verbindungselemente vorliegen können, wie beispielsweise 2 Ringe. Die Aufnahmemittel 14, 20 dürfen keine scharfen sondern nur abgerundete Kanten aufweisen. Sie sind aus Metall, Metall-Legierungen, Kunststoffen oder hochfesten Fasern gefertigt. Der Werkstoff des Falldämpfungselementes 16, wie beispielsweise das Filamentgarn, hat die Eigenschaft, sich bei einem Sturz einer mit dem Verbindungsmittel 10 an einem Anschlagpunkt gesicherten Person auszudehnen und die auftretenden Kräfte beim Abfangen des Sturzes kontinuierlich abzubauen.

Die Schutzhülle 24 ist an ihren Enden ebenfalls mit den Verbindungselementen 12 und 18 verbunden und nimmt bei einem Sturz keine oder eine nur minimale Kraft auf.

Dies ist jedoch lediglich eine beispielhafte Ausführungsform. In einer alternativen, Ausführungsform ist auch die Schutzhülle 24 ein tragendes Element des Verbindungsmittels 10.

Mit der Schutzhülle 24 sind alle Teile des Verbindungsmittels 10 ganz oder mindestens teilweise umgeben, so dass von außen nur Teile der beiden Verbindungselemente 12, 18 sichtbar sind. Vorteilhafterweise werden auch mehrere Schutzhüllen verwendet, wobei deren Unterteilung auf die verschiedenen Funktionen des Verbindungsmittels 10 abgestimmt ist.

Erfindungsgemäß ist die Schutzhülle 24 aus einem elastischen Werkstoff hergestellt, welche sich im Ausgangszustand des unbelasteten Falldämpfungselementes 16, wie in Fig. 1 dargestellt, im zusammengezogenen Zustand befindet und das Falldämpfungselement 16 dementsprechend mit einer glatten, nicht balgartig zusammengefalteten Oberfläche umgibt.

Fig. 2 zeigt eine schematische Darstellung des Verbindungselementes unter Belastung. Die Verbindungselemente 12, 18 und die Aufnahmemittel 14, 20 entsprechen denen der Fig. 1. Die Schutzhülle 24 hat sich dem Falldämpfungselement 16 folgend ausgedehnt, damit sich das Falldämpfungselement 16 ungehindert ausdehnen kann. Die Eigenschaften des Falldämpfungselementes 16, wie beispielsweise eines Filamentgarnbündels, sind derart ausgelegt, dass die Prüfnorm nach der Europäischen Norm EN 355 (1992) bestmöglich erfüllt wird. Demnach nimmt das Filamentgambündel unter Belastung bis zum vollständigen Stillstand der Prüfmasse (100 kg) eine annähernd konstante Kraft F (< 6,0 kN) auf. Nach dem Abbremsen der Masse hat sich der Falldämpfer um die Länge ΔL 26 ausgedehnt und bleibt in diesem Zustand. Das Verbindungsmittel 16 muss nach einer derartigen Beanspruchung ersetzt werden.

Das Falldämpfungselement 16 kann auf verschiedenste Art ausgebildet sein. Maßgebend für dessen Eigenschaften ist der Werkstoff, das Dehnverhalten, die Anzahl der Fasern, und die Länge. Gelangt eine Kombination von Schlingen verschiedener Länge als Falldämpfungselement 16 zur Anwendung, so ergeben sich die Eigenschaften des Falldämpfers als Superposition.

Als Werkstoffe für die Filamentgarne sind vorzugsweise Kunststoffe als Fasernbündel, vorgesehen. So eignen sich beispielsweise Polypropylene mit unterschiedlichem Dehnverhalten besonders gut für die Dämpfung der dynamischen Kräfte. Das Falldämpfungselement 16 ist als Einzelfaserbündel (lose, parallel laufende Fasern), als eine oder mehrere Schlingen, als gewobenes, gewirktes oder geflochtenes Band oder als gewirktes, geflochtenes, gezwirntes oder gedrehtes Seil ausgebildet.

Der verwendete Werkstoff weist unterschiedliche Länge und/oder Dicke auf. Auf diese Weise kann das Falldämpfungselement 16 auch als Seilkern vorliegen, der umflochten oder umwoben ist. Als Werkstoff für das Falldämpfungselement wird vorzugsweise ein nicht oder nur teilweise orientiertes Filamentgarn (LOY, Low oder POY, Partially Oriented Yam) verwendet (Chemie Faser Lexikon, Hans J. Koslowski, Deutscher Fachverlag, 11. Auflage, S. 95 und 137(1997)).

In einem ersten Dehnungsbereich einer Kraft-Dehnungs-Kennlinie des erfindungsgemäßen Verbindungsmittels 10 baut sich die Kraftaufnahme rasch auf. Danach zeichnet sich das Garn in einem zweiten, an den ersten anschließenden Dehnungsbereich durch eine konstante Kraftaufnahme bis zu einem Wert F_{kFaser} über einen möglichst langen Dehnungsbereich aus. Dieser Bereich wird für die gleichmäßige Kraftaufnahme des Falldämpfers voll ausgenutzt. Der darauf folgende Anstieg bis zu einem mehrfachen der Kraft bei weiterer Ausdehnung des Garns in einem dritten, an den zweiten anschließenden Dehnungsbereich, verhindert ein Zerreißen des Falldämpfers bei hoher Beanspruchung. Damit wird ein schonender Abbau der Fallgeschwindigkeit ohne Schadenfolge für den fallenden Körper gesichert und bei Überlast werden die verbleibenden Kräfte des Fangstosses bis zum Stillstand des fallenden Körpers aufgenommen. Als Option kann zur zusätzlichen Sicherheitsreserve ein Werstoff bzw. eine Schlinge mit reißfesterem Garn (beispielsweise DYNEEMA) mit der minimalen Länge L + ΔL (Länge L 22 des Falldämpfungselements 16 zuzüglich Ausdehnungslänge des Falldämpfers ΔL 26) in das Verbindungsmittel 10 integriert werden. Dies verhindert ein Zerreißen des Verbindungsmittels 10 auch bei starker Überbelastung.

Liegen in dem Falldämpfungselement 16 eine Anzahl gleichartiger, lose zusammengefügter Garnfasem bzw. Garnfäden vor, so ergibt sich durch eine Überlagerung der einzelnen Kraft-Dehnungs-Diagramme ein neues Kraft-DehnungsDiagramm. Die beschriebenen drei Dehnungsbereiche gelten auch für dieses Kraft-Dehnungs-Verhalten des Falldämpfungselementes.

Die in den Fig. 1 und 2 dargestellte Ausführungsform ist lediglich beispielhaft. Alternativ ist die Schutzhülle 24 ein tragendes Teil des Verbindungsmittels 10 und das Falldämpfungselement 16 ist beabstandet von den Verbindungselementen 12, 18 mit der Schutzhülle verbunden, so dass sich das Falldämpfungselement 16 nicht wie in den Fig. 1 und 2, über die gesamte Länge des Verbindungsmittels 10 zwischen den Verbindungselementen 12, 18, sondern nur über eine vorbestimmten Abschnitt der Länge der Schutzhülle 24 erstreckt.

In einer alternativen, nicht dargestellten Ausführungsform ist innerhalb des Schlauchbandes bzw. der Schutzhülle 24 zusätzlich ein elastisch dehnbares Element angeordnet.

In einer weiteren alternativen, nicht dargestellten Ausführungsform ist innerhalb des Schlauchbandes bzw. der Schutzhülle 24 als längenveränderliches Element ausschließlich ein elastisch dehnbares Element angeordnet.

Das elastisch dehnbare Element dient im Wesentlich dazu, einen Aktionsradius einer mit dem Verbindungsmittel an einem Anschlagpunkt gesicherten Person zu erhöhen. Hierbei folgt sowohl das elastisch dehnbare Element als auch das Schlauchband 24 aus einem elastischen Werkstoff der Bewegung der gesicherten Person.

Das Schlauchband bzw. die Schutzhülle 24 ist wahlweise selbst ein tragendes Element des Verbindungsmittels 10 oder erfüllt lediglich die mechanische Schutzfunktion. Im letzteren Fall ist innerhalb der Schutzhülle 24 zusätzlich ein tragendes Element vorhanden. Beispielsweise ist das Falldämpfungselement 16 und/oder das elastisch dehnbare Element dieses tragende Element. Es kann jedoch auch ein zusätzliches Tragband vorgesehen sein.

## Patentansprüche

1. Kombination von einem Falldämpfungselement und einem Verbindungsmittel (10) zum Verbinden eines Gurtes einer gegen Absturz zu sichernden Person mit einem Anschlagpunkt, wobei das Verbindungsmittel (10) ein Schlauchband (24) aufweist, an dessen Enden jeweils ein Verbindungselement (12, 18) angeordnet ist, wobei in dem Schlauchband (24) ein längenveränderliches Element (16), angeordnet ist, wobei das Schlauchband (24) aus einem elastischen Werkstoff ausgebildet ist.
**dadurch gekennzeichnet,**
**dass** an wenigstens einem der Verbindungselemente (12, 18) des Verbindungsmittels ein Falldämpfungselement angeordnet ist, welches an seinem freien, dem Verbindungsmittel abgewandten Ende ein weiteres Verbindungselement aufweist.

2. Kombination von einem Falldämpfungselement und einem Verbindungsmittel (10) nach Anspruch 1, **dadurch gekennzeichnet, dass** das längenveränderliche Element ein Falldämpfungselement (16) umfasst.

3. Kombination von einem Falldämpfungselement und einem Verbindungsmittel (10) nach Anspruch 1 oder 2, **dadurch gekennzeichnet, dass** das längenveränderliche Element ein elastisch dehnbares Element, insbesondere ein Gummiband, umfasst.

4. Kombination von einem Falldämpfungselement und einem Verbindungsmittel (10) nach wenigstens einem der vorhergehenden Ansprüche, **dadurch gekennzeichnet, dass** das Schlauchband (24) als ein tragendes Element des Verbindungsmittels (10) ausgebildet ist.

5. Kombination von einem Falldämpfungselement und einem Verbindungsmittel (10) nach wenigstens einem der vorhergehenden Ansprüche, **dadurch gekennzeichnet, dass** das längenveränderliche Element (16) die Verbindungselemente (12, 18) miteinander verbindet und ein tragendes Element des Verbindungsmittels (10) ausbildet.

6. Kombination von einem Falldämpfungselement und einem Verbindungsmittel nach wenigstens einem der vorhergehenden Ansprüche, **dadurch gekennzeichnet, dass** das längenveränderliche Element (16) an wenigstens einem Ende, insbesondere an beiden Enden, beabstandet von dem jeweiligen Verbindungselement (12, 18) mit dem Schlauchband (24) verbunden ist.

7. Kombination von einem Falldämpfungselement und einem Verbindungsmittel nach wenigstens einem der vorhergehenden Ansprüche, **dadurch gekennzeichnet, dass** wenigstens eines der Verbindungselemente (12, 18), insbesondere beide Verbindungselemente (12, 18), als Karabinerhaken oder Schlaufe ausgebildet ist.

8. Kombination von einem Falldämpfungselement und einem Verbindungsmittet (10) nach wenigstens einem der vorhergehenden Ansprüche, **dadurch gekennzeichnet, dass** das Schlauchband (24) derart ausgebildet ist, dass es bei unbelastetem längenveränderlichem Element (16) zusammengezogen ist und bei sich ausdehnendem längenveränderlichem Element (16) diesem folgend ebenfalls ausdehnt.

9. Kombination von einem Falldämpfungselement und einem Verbindungsmittel nach wenigstens einem der vorhergehenden Ansprüche, **dadurch gekennzeichnet, dass** das weitere Verbindungselement am Falldämpfungselement als Karabinerhaken oder Schlaufe ausgebildet ist.

## Claims

1. Combination of a fall damping element and a connecting means (10) for connecting a strap of a person to be protected against falling to a load-fastening point, wherein the connecting means (10) comprises a tubular band (24) at the ends of which respective connecting elements (12, 18) are arranged, wherein a length-variable element (16) is arranged in the tubular band (24), wherein the tubular band (24) is made from an elastic material, **characterised in that** a fall damping element is arranged on at least one of the connecting elements (12, 18) of the connecting means, said fall damping element having at the free end thereof facing away from the connecting means, a further connecting element.

2. Combination of a fall damping element and a connecting means (10) according to claim 1, **characterised in that** the length-variable element comprises a fall damping element (16).

3. Combination of a fall damping element and a connecting means (10) according to claim 1 or 2, **characterised in that** the length-variable element comprises an elastically extensible element, in particular a rubber band.

4. Combination of a fall damping element and a connecting means (10) according to at least one of the preceding claims, **characterised in that** the tubular band (24) is configured as a supporting element of the connecting means (10).

5. Combination of a fall damping element and a connecting means (10) according to at least one of the preceding claims, **characterised in that** the length-variable element (16) connects the connecting elements (12, 18) to one another and forms a supporting element of the connecting means (10).

6. Combination of a fall damping element and a connecting means (10) according to at least one of the preceding claims, **characterised in that** the length-variable element (16) is connected to the tubular band (24) at least at one end, in particular at both ends, spaced apart from the respective connecting element (12, 18).

7. Combination of a fall damping element and a connecting means (10) according to at least one of the preceding claims, **characterised in that** at least one of the connecting elements (12, 18) and particularly both connecting elements (12, 18) are configured as karabiner hooks or loops.

8. Combination of a fall damping element and a connecting means (10) according to at least one of the preceding claims, **characterised in that** the tubular band (24) is configured such that, with the length-adjustable element (16) unloaded, said tubular band is contracted, and with the length-adjustable element (16) extended, said tubular band (24) is also extended following said length-adjusting element (16).

9. Combination of a fall damping element and a connecting means (10) according to at least one of the preceding claims, **characterised in that** the further connecting element is configured on the fall damping element as a karabiner hook or a loop.

## Revendications

1. Combinaison d'un élément d'amortissement de descente et d'un organe de liaison (10) pour relier une ceinture d'une personne à protéger à l'encontre d'une chute, présentant un point de butée, dans lequel l'organe de liaison (10) comprend une bande en tuyau (24), aux extrémités de laquelle sont agencés des éléments de liaison respectifs (12, 18), et dans la bande en tuyau (24) est agencé un élément à longueur variable (16), ladite bande en tuyau (24) étant réalisée en un matériau élastique,
**caractérisée en ce que**
sur l'un au moins des éléments de liaison (12, 18) de l'organe de liaison est agencé un élément d'amortissement de descente, qui comprend à son extrémité libre, détournée de l'organe de liaison, un autre élément de liaison.

2. Combinaison d'un élément d'amortissement de descente et d'un organe de liaison (10) selon la revendication 1,
**caractérisée en ce que** l'élément à longueur variable comprend un élément d'amortissement de descente (16).

3. Combinaison d'un élément d'amortissement de descente et d'un organe de liaison (10) selon la revendication 1 ou 2,
**caractérisée en ce que** l'élément à longueur variable comprend un élément capable de s'allonger élastiquement, en particulier une bande en caoutchouc.

4. Combinaison d'un élément d'amortissement de descente et d'un organe de liaison (10) selon l'une au moins des revendications précédentes,
**caractérisée en ce que** la bande en tuyau (24) est réalisée comme un élément porteur de l'organe de liaison (10).

5. Combinaison d'un élément d'amortissement de descente et d'un organe de liaison (10) selon l'une au moins des revendications précédentes,
**caractérisée en ce que** l'élément à longueur variable (16) relie les éléments de liaison (12, 18) l'un à l'autre et forme un élément porteur de l'organe de liaison (10).

6. Combinaison d'un élément d'amortissement de descente et d'un organe de liaison selon l'une au moins des revendications précédentes,
**caractérisée en ce que** l'élément à longueur variable (16) est relié à la bande en tuyau (24) à au moins une extrémité, en particulier aux deux extrémités, à distance de l'élément de liaison respectif (12, 18).

7. Combinaison d'un élément d'amortissement de descente et d'un organe de liaison selon l'une au moins des revendications précédentes,
**caractérisée en ce que** l'un au moins des éléments de liaison (12, 18), en particulier les deux éléments de liaison (12, 18), sont réalisés sous forme de crochet de mousqueton ou sous forme de boucle.

8. Combinaison d'un élément d'amortissement de descente et d'un organe de liaison selon l'une au moins des revendications précédentes,
**caractérisée en ce que** la bande en tuyau (24) est réalisée de telle façon que, lorsque l'élément variable en longueur (16) n'est pas chargé, elle est rétractée, et lorsque l'élément variable en longueur (16) s'allonge, elle s'allonge également en suivant celui-ci.

9. Combinaison d'un élément d'amortissement de descente et d'un organe de liaison selon l'une au moins des revendications précédentes,
**caractérisée en ce que** l'autre élément de liaison sur l'élément d'amortissement de descente est réalisé sous forme de crochet de mousqueton ou sous forme de boucle.
